# EUROPÄISCHE PATENTSCHRIFT

(11) **EP 0 929 707 B1**
(45) Veröffentlichungstag und Bekanntmachung des Hinweises auf die Patenterteilung: **20.11.2002**
(21) Anmeldenummer: 97943894.2
(22) Anmeldetag: 24.09.1997
(51) Int. Cl.: D03D 49/02, D03D 51/02

(54) **WEBMASCHINE MIT WENIGSTENS EINER SCHALTTAFEL**
MECHANICAL LOOM WITH AT LEAST ONE CONTROL PANEL
METIER A TISSER PRESENTANT AU MOINS UN TABLEAU DE COMMANDE

(30) Priorität: 30.09.1996 BE 9600822
(43) Veröffentlichungstag der Anmeldung: 21.07.1999
(73) Patentinhaber: Picanol N.V., 8900 Ieper (BE)
(72) Erfinder: SHAW, Henry, B-8640 Woesten-Vleteren (BE)
(74) Vertreter: Patentanwälte Ruff, Wilhelm, Beier, Dauster & Partner
(86) Internationale Anmeldenummer: EP9705233
(87) Internationale Veröffentlichungsnummer: WO98014652

(56) Entgegenhaltungen:
- US-A- 4 421 140
- US-A- 4 706 714
- US-A- 4 870 997

## Beschreibung

Die Erfindung betrifft eine Webmaschine mit wenigstens einer Schalttafel zum Steuern eines Antriebs der Webmaschine.

Es ist bekannt, Webmaschinen mit einer oder mehreren Schalttafeln auszurüsten, um den Antrieb der Webmaschine zu stoppen, zu starten, langsam in Vorwärtsrichtung zu fahren, langsam in Rückwärtsrichtung zu fahren, mit einer Schußsuchbewegung vorwärts und/oder rückwärts zu fahren. Es ist bekannt (US-Patent 4 706 714) derartige Schalttafeln auf einem Querträger zu befestigen, der zwischen zwei Seitenrahmen der Webmaschine angeordnet ist. Bei der bekannten Bauart sind drei dieser Schalttafeln vorgesehen, von denen zwei jeweils in der Nähe eines Seitenrahmens und die dritte ungefähr in der Mitte der Webmaschine vorgesehen ist.

Der Erfindung liegt die Aufgabe zugrunde, eine Webmaschine mit wenigstens einer Schalttafel derart zu versehen, daß diese für eine Bedienungsperson bei notwendigen Arbeiten gut zugänglich ist.

Diese Aufgabe wird durch den Patentanspruch 1 gelöst.

Die Erfindung bietet den Vorteil, daß die Schalttafel bei jeder beliebigen Breite des zu fertigenden Gewebes immer im Bereich der Webkante angeordnet ist, die den Webbereich begrenzt. Darüber besteht der Vorteil, daß die Schalttafel nicht von ihrer Halterung gelöst werden muß, wenn das Funktionselement in der Breite der Webmaschine verstellt wird, beispielsweise, wenn die Breite des zu fertigenden Gewebes verändert wird.

In vorteilhafter Ausgestaltung der Erfindung sind die Schalttafel und das Funktionselement jeweils mittels eines Halters gehalten, der an einem in der Breite der Webmaschine verstellbaren Halteteil befestigt ist. Der Halter kann in einfacher Weise so geformt und/oder ausgerichtet werden, daß die Schalttafel gut zugänglich ist und den Arbeitsablauf nicht stört. Dennoch wird der Vorteil erhalten, daß die Schalttafel immer in der Nähe der Webkante des produzierten Gewebes angeordnet ist, da sie mit dem Funktionselement bei einer Änderung der Webbreite mit verstellt wird.

In vorteilhafter Ausgestaltung der Erfindung ist vorgesehen, daß der Halter der Schalttafel an einem Halteteil eines Breithalters angebracht ist. Da der Breithalter immer im Bereich der Webkante positioniert sein muß, ergibt sich der Vorteil, daß die Schalttafel damit auch immer in der Nähe der Webkante angeordnet ist.

Bei einer anderen Ausführungsform ist der Halter der Schalttafel an einem Halteteil einer Kantenbildungsvorrichtung angebracht. Eine derartige Kantenbildungsvorrichtung, beispielsweise eine Kanteneinlegevorrichtung oder eine Kantenbindevorrichtung, wird ebenfalls bei veränderter Webbreite verstellt, so daß auch dann die Schalttafel immer im Bereich der Webkante angeordnet ist.

Bei einer anderen Ausführungsform ist der Halter der Schalttafel an einem in der Breite der Webmaschine verstellbaren Führungselement für ein Greiferband angebracht. Greiferwebmaschinen sind überlicherweise mit einem seitlich von einem Webfach angeordneten, stationären Führungselement für ein Greiferband versehen, das zum Anpassen an die Webbreite in Richtung der Breite der Webmaschine verstellbar ist. Wenn der Halter der Schalttafel an diesem Führungselement angebracht ist, so wird er beim Verändern der Webbreite ebenfalls verstellt und bleibt im Bereich der Webkante des produzierten Gewebes.

Weitere Merkmale und Vorteile der Erfindung ergeben sich aus der nachfolgenden Beschreibung der in den Zeichnungen dargestellten Ausführungsbeispiele.
- Fig. 1: zeigt in schematischer Darstellung eine Ansicht von oben auf eine Webmaschine, die in erfindungsgemäßer Weise mit zwei Schalttafeln ausgerüstet ist,
- Fig. 2: einen Schnitt entlang der Linie II-II der Fig. 1 in größerem Maßstab,
- Fig. 3: eine Draufsicht auf eine abgewandelte Ausführungsform ähnlich Fig. 2,
- Fig. 4: in schematischer Darstellung eine Teilansicht von oben auf eine Webmaschine, die eine Kantenbildungsvorrichtung mit daran angebrachter Schalttafel aufweist, und
- Fig. 5: in schematischer Darstellung eine Teilansicht von oben auf eine Webmaschine, bei der eine Schalttafel an einem Führungselement für ein Greiferband angebracht ist.

Fig. 1 zeigt eine Webmaschine, die zwei Seitenrahmen 1, 2 umfaßt, die mit einem sich über die Breite der Webmaschine erstreckenen Querprofil 3 verbunden sind. Ferner sind in Fig. 1 das produzierte Gewebe 4 und Kettfäden 5 dargestellt. In der Nähe nach der Anschlaglinie 6 des Gewebes 4 sind Breithalter 9 angeordnet, die den Webkanten 7, 8 zugeordnet sind. Die Breithalter 9 sind beispielsweise, wie dies aus dem US-Patent 5 092 371 bekannt ist, mittels eines Halters 10 gehalten, die jeweils mittels Schrauben 11 fest an einem Halteteil 12 befestigt sind. Die Halteteile sind, wie aus Fig. 2 zu ersehen ist, mittels Schrauben 13 und einer Gegenleiste 14 an dem Querprofil befestigt, wobei sich die Gegenleiste in einer hinterschnittenen Nut 15 des Querprofils 3 befindet. Nach Lockern der Schrauben 13 kann das Halteteil 12 zusammen mit dem Breithalter 9 entlang der hinterschnittenen Nut 15 in der Breite der Webmaschine verschoben und durch Anziehen der Schrauben 13 wieder fixiert werden.

Auf jedem Halteteil 12 ist zudem ein Halter 16 mittels Schrauben 17 angebracht, an welchem eine Schalttafel 18 mittels Schrauben 19 befestigt ist. Aufgrund der Befestigung der Halter 10 und 16 an dem Halteteil 12 wird die Schalttafel 18 in der Richtung der Breite der Webmaschine verstellt, wenn der Breithalter 9 verstellt wird.

Wie aus Fig. 1 zu ersehen ist, enthält die Schalttafel 18 sechs Schalter 20 bis 25, die bevorzugt als Drucktasten ausgebildet sind. Die Schalter 20 bis 25 geben jeweils ein elektrisches Signal an eine Steuereinheit 26 der Webmaschine. Diese Steuereinheit 26 dient zur Steuerung eines schematisch dargestellten Hauptantriebes 27 der Webmaschine. Dieser Hauptantrieb 27 besteht beispielsweise aus einem Hauptantriebsmotor zum Antrieb einer Hauptantriebsachse, die mit einer Weblade gekoppelt ist, auf der ein Webblatt 28 angeordnet ist. Der Hauptantrieb 27 enthält beispielsweise ferner eine Kupplungs-Bremseinheit entsprechend dem US-Patent 3 805 849, die zwischen dem Hauptantriebsmotor und der Hauptantriebsachse angeordnet ist. Ferner enthält der Hauptantrieb beispielsweise eine sogenannte Schußsuchkupplung nach dem US-Patent 4 592 392, die zwischen der Hauptantriebsachse und der Antriebsachse der Fachbildungseinrichtung angeordnet ist.

Beispielweise dient der Schalter 20 dazu, die Webmaschine zu stoppen, der Schalter 21, die Webmaschine zu starten, der Schalter 22, die Webmaschine auf langsame Vorwärtsbewegung zu schalten, der Schalter 23, die Webmaschine auf langsame Rückwärtsbewegung zu schalten, der Schalter 24, zur Vorwärtsschaltung der Webmaschine mit einer sogenannten Schußsuchbewegung und der Schalter 25, zur Rückwärtsschaltung der Webmaschine mit einer sogenannten Schußsuchbewegung.

Die Ausführungsform nach Fig. 3 unterscheidet sich von der Ausführungsform nach Fig. 1 und 2 dadurch, daß anstelle jeweils eigener Halter 10 und 16 für den Breithalter 9 und die Schalttafel 18 ein gemeinsamer, einstückiger Halter 29 vorgesehen ist, der mittels Schrauben 30 an dem Halteteil 12 befestigt ist. Dieser Halter 29 ist im Bereich der Schrauben 19, mit denen die Schalttafel 18 befestigt ist, mit einem Schlitz 31 versehen, so daß die Schalttafel 18 in Richtung des Schlitzes (in Richtung der Breite der Webmaschine) auch noch in gewissem Umfang gegenüber dem Halter 29 verstellt und fixiert werden kann.

Da Breithalter 9 immer in der Nähe der Webkanten 7, 8 des Gewebes montiert sind und da die Schalttafeln 18 zusammen mit den Breithaltern 9 verstellt werden, hat diese Anordnung den Vorteil, daß die Schalttafeln 18 gleichzeitig immer im Bereich der Webkanten 7, 8 des Gewebes positioniert werden. Dies ist von Vorteil, wenn auf einer Webmaschine von dem Weben eines schmalen Gewebes auf das Weben eines breiteren Gewebes oder umgekehrt umgestellt wird, da sich dann die Schalttafeln 18 unabhängig von der eingestellten Webbreite des zu fertigenden Gewebes immer in der Nähe der Webkanten 7, 8 des Gewebes befinden. Die Schalttafeln 18 sind daher immer gut zugänglich für die Bedienungsperson.

Bei der Ausführungsform nach Fig. 4 ist die Schalttafel 18 mittels eines Halters 16 an einem Halteteil 12 befestigt, an der eine Kantenbildungsvorrichtung 32 mittels eines Halters 33 befestigt ist. Die Kantenbildungsvorrichtung 32 kann beispielsweise eine Kanteneinlegevorrichtung entsprechend dem US-Patent 4 905 740 sein. Sie kann jedoch auch eine Kantenbindevorrichtung sein. Das Halteteil 12 entspricht dem Ausführungsbeispiel nach Fig. 1 und 2 und ist ebenfalls in der Breite der Webmaschine an einem Querprofil 3 verstellbar.

Die Ausführungsform nach Fig. 5 zeigt eine Greiferwebmaschine, bei welcher ein Halter 34 der Schalttafel 18 an einem Führungselement 35 für ein Greiferband 36 befestigt ist. Das Führungselement 35, das stationär angeordnet ist, ist in einer Seitenhalterung 37 verstellbar und fixierbar, die ein Teil des Seitenrahmens 2 der Webmaschine ist. Das Führungselement 35 wird an die Breite des zu produzierenden Gewebes 4 durch Verstellen und Fixieren angepaßt, so daß es sich jeweils in der Nähe der Webkante 8 befindet. Das Greiferband 36 trägt einen Greifer 38 zum Einbringen oder Übernehmen von Schußfäden. Der Halter 34 ist mittels Schrauben 39 an dem Führungselement befestigt.

Die Schalttafeln 18 müssen natürlich nicht zusammen mit einem Breithalter 9, einer Kantenbildungsvorrichtung 32 oder einem Führungselement 35 im Bereich der Webkanten 7, 8 montiert werden. Vielmehr können sie selbstverständlich an jedem Funktionselement angebracht werden, das in der Nähe der Webkanten 7, 8 angeordnet ist. Bei Greiferwebmaschinen kann ein derartiges Funktionselement beispielsweise auch aus einer Fadenzubringer, einer Absaugeinrichtung für Abfallbänder und ähnlichen Funktionselementen bestehen.

Die Webmaschine kann auch Schalttafeln enthalten, die nicht im seitlichen Bereich der Webmaschine positioniert sind. Beispielsweise kann eine Schalttafel auch an einer Kantenbildungsvorrichtung vorgesehen werden, die in der Mitte der Webmaschine zwischen zwei auf dieser Webmaschine produzierten Geweben und im Bereich der Webkanten dieser Gewebe positioniert ist, wie dies beispielsweise aus dem US-Patent 4 905 740 bekannt ist. In diesem Fall befindet sich eine in der Mitte angeordnete Schalttafel seitlich im Webbereich der Webmaschine im Sinne der vorliegenden Erfindung. Selbstverständlich müssen die Schalter 20 bis 25 auch nicht als Drucktasten ausgebildet sein.

Es ist auch möglich, auf ein gemeinsames Halteteil 12 zu verzichten, und ein eigenes Halteteil für den Halter 16 der Schalttafel 18 vorzusehen, das dann in einer Führung 3, 37 für ein Halteteil 12 eines Funktionselements 9, 32, 36 unabhängig von dem Halteteil 12 für einen Breithalter 9 oder eine Kantenbildungsvorrichtung 32 verstellbar und fixierbar geführt ist.

Die Erfindung ist nicht auf die nur als Beispiele beschriebenen Ausführungsformen beschränkt. Der Schutzumfang richtet sich ausschließlich nach den Ansprüchen.

## Patentansprüche

1. Webmaschine mit wenigstens einer Schalttafel (18), die zum Steuern des Antriebs der Webmaschine dient und die seitlich im Webbereich angeordnet ist, **dadurch gekennzeichnet, dass** ein in der Breite der Webmaschine verstellbares Halteteil (12) eines Funktionselementes (9, 32, 36) vorgesehen ist, an dem die Schalttafel (18) und das Funktionselement (9, 32, 36) gehalten sind.

2. Webmaschine nach Anspruch 1, **dadurch gekennzeichnet, dass** die Schalttafel (18) und das Funktionselement (9, 32) jeweils mittels eigener Halter (16, 10, 33) an dem Halteteil (12) befestigt sind.

3. Webmaschine nach Anspruch 1 oder 2, **dadurch gekennzeichnet, daß** der Halter (29) der Schalttafel (18) einstückig mit einem Halter des Funktionselementes (9) ausgebildet ist.

4. Webmaschine nach einem der Ansprüche 1 bis 3, **dadurch gekennzeichnet, daß** der Halter (16, 29) der Schalttafel (18) an einem Halteteile (12, 35) angebracht ist, das in der Breite der Webmaschine verstellbar und fixierbar in einer Führung (3, 37) geführt ist.

5. Webmaschine nach Anspruch 4, **dadurch gekennzeichnet, daß** die Führung Bestandteil eines sich zwischen zwei Seitenrahmen (1, 2) der Webmaschine erstreckenden Profil (3) ist.

6. Webmaschine nach einem der Ansprüche 1 bis 5, **dadurch gekennzeichnet, daß** der Halter (16, 29) der Schalttafel (18) an einem Halteteil (12) eines Breithalters (9) angebracht ist.

7. Webmaschine nach einem der Ansprüche 1 bis 5, **dadurch gekennzeichnet, daß** der Halter (16) der Schalttafel (18) an einem Halteteil (12) einer Kantenbildungsvorrichtung (32) angebracht ist.

8. Webmaschine nach einem der Ansprüche 1 bis 4, **dadurch gekennzeichnet, daß** der Halter (34) der Schalttafel (18) an einem in der Breite der Webmaschine verstellbaren Führungselement 35 für ein Greiferband (36) angebracht ist.

9. Webmaschine nach Anspruch 1, **dadurch gekennzeichnet, daß** die Schalttafel (18) an einem eigenen Halteteil angebracht ist, das in einer Führung (3, 37) für ein Halteteil eines Funktionselementes (9, 32, 36) verstellbar und fixierbar geführt ist.

10. Webmaschine nach einem der Ansprüche 1 bis 9, **dadurch gekennzeichnet, daß** die Schalttafel (18) Schalter (20 bis 25) aufweist, um die Webmaschine zu stoppen und/oder zu starten und/oder mit langsamer Vorwärts- und/oder langsamer Rückwärtsbewegung einzuschalten und/oder mit einer Schußsuchbewegung vorwärts und/oder rückwärts einzuschalten, wobei die Schalter vorzugsweise als Drucktasten ausgebildet sind.

## Claims

1. A weaving machine with at least one control board (18), which is used for controlling the drive of the weaving machine and which is located at the side of the weaving area, **characterized in that** a holding element (12) of a function element (9, 32, 36) is provided, which is adjustable in the width of the weaving machine and which holds the control board (18) and the function element (9, 32, 36).

2. A weaving machine according to claim 1, **characterized in that** the control board (18) and the function element (9, 32) are each connected to the holding element (12) with their own holders (16, 10, 33).

3. A weaving machine according to claim 1 or 2, **characterized in that** the holder (29) of the control board (18) and a holder of the function element (9) are made up in one piece.

4. A weaving machine according to one of claims 1 to 3, **characterized in that** the holder (16, 29) of the control board (18) is attached to a holding element (12, 35), which can be adjusted in the width of the weaving machine and is guided in a guide (3, 37) where it can be fixated.

5. A weaving machine according to claim 4, **characterized in that** the guide is part of a profile (3) extending between two side frames (1, 2) of the weaving machine.

6. A weaving machine according to one of claims 1 to 5, **characterized in that** the holder (16, 29) of the control board (18) is attached to a holding element (12) of a stretcher bar (9).

7. A weaving machine according to one of claims 1 to 5, **characterized in that** the holder (16) of the control board (18) is attached to a holding element (12) of an edge forming system (32).

8. A weaving machine according to one of claims 1 to 4, **characterized in that** the holder (34) of the control board (18) is attached to a guide element (35) for a gripper belt (36), wherein the guide element can be adjusted in the width of the weaving machine.

9. A weaving machine according to claim 1, **characterized in that** the control board (18) is attached to a separate holding element which is guided adjustable and fixable in a guide (3, 37) for a holding element of a function element (9, 32, 36).

10. A weaving machine according to one of claims 1 to 9, **characterized in that** the control board (18) has switches (20 to 25) to stop and/or start the waving machine and/or to turn it on with slow forward and/or slow backward motion and/or to turn it on with a pick finding motion forward and/or backward, wherein the switches are preferably pushbuttons.

## Revendications

1. Machine à tisser avec au moins un tableau de commande (18) qui sert à la commande de l'entraînement de la machine à tisser et qui est disposé latéralement dans la zone de tissage, **caractérisé par le fait qu'**une pièce support (12) d'un élément fonctionnel (9, 32, 36), réglable dans la largeur de la machine à tisser, soit prévue pour tenir le tableau de commande (18) et l'élément fonctionnel (9, 32, 36).

2. Machine à tisser selon la revendication 1, **caractérisée par le fait que** le tableau de commande (18) et l'élément fonctionnel (9, 32) sont fixés tous les deux par des supports propres (16, 10, 33) à la pièce support (12).

3. Machine à tisser selon la revendication 1 ou 2, **caractérisée par le fait que** le support (29) du tableau de commande (18) forme une seule pièce avec le support de l'élément fonctionnel (9).

4. Machine à tisser selon une des revendications 1 à 3, **caractérisée par le fait que** le support (16, 29) du tableau de commande (18) est monté sur une pièce support (12, 35), laquelle est réglable dans la largeur de la machine à tisser et guidée dans un guidage (3, 37) de telle manière qu'il soit possible de l'immobiliser.

5. Machine à tisser selon la revendication 4, **caractérisée par le fait que** le guidage fait partie d'un profilé (3) s'étendant entre deux cadres latéraux (1, 2) de la machine à tisser.

6. Machine à tisser selon une des revendications 1 à 5, **caractérisée par le fait que** le support (16, 29) du tableau de commande (18) est monté sur une pièce support (12) d'un templet (9).

7. Machine à tisser selon une des revendications 1 à 5, **caractérisée par le fait que** le support (16) du tableau de commande (18) est monté sur une pièce support (12) d'un dispositif de formation de lisières (32).

8. Machine à tisser selon une des revendications 1 à 4, **caractérisée par le fait que** le support (34) du tableau de commande (18) est monté sur un élément de guidage (35) pour un ruban de lance (36), réglable dans la largeur de la machine à tisser.

9. Machine à tisser selon la revendication 1, **caractérisée par le fait que** le tableau de commande (18) est monté sur une pièce support propre qui est guidée de façon réglable et immobilisable dans un guidage (3, 37) de la pièce support d'un élément fonctionnel (9, 32, 36).

10. Machine à tisser selon une des revendications 1 à 9, **caractérisée par le fait que** le tableau de commande (18) possède des interrupteurs (20 à 25) pour arrêter et/ou démarrer la machine à tisser et/ou pour la mettre en marche lente avant et/ou arrière et/ou pour la mettre en marche avant et/ou arrière avec un mouvement de recherche de la duite, les interrupteurs étant de préférence des boutons-poussoirs.
